# EUROPÄISCHE PATENTSCHRIFT

(11) **EP 0 248 060 B1**
(45) Veröffentlichungstag und Bekanntmachung des Hinweises auf die Patenterteilung: **04.10.1989**
(21) Anmeldenummer: 87900092.5
(22) Anmeldetag: 29.11.1986
(51) Int. Cl.: D05C 7/00

(54) **EINRICHTUNG AN STICKMASCHINEN**
DEVICE FOR EMBROIDERY MACHINES
DISPOSITIF POUR MACHINES A BRODER

(30) Priorität: 06.12.1985 AT 3542/85
(43) Veröffentlichungstag der Anmeldung: 09.12.1987
(73) Patentinhaber: HOFER, Josef, A-6890 Lustenau (AT)
(72) Erfinder: BÜCHELE, Peter, A-6900 Bregenz (AT)
(74) Vertreter: Hefel, Herbert, Dipl.-Ing.
(86) Internationale Anmeldenummer: EP8600692
(87) Internationale Veröffentlichungsnummer: WO8703628

(56) Entgegenhaltungen:
- DE-C- 36 045
- FR-A- 372 970
- FR-A- 530 295
- FR-A- 720 077

## Beschreibung

Die Erfindung bezieht sich auf eine Einrichtung an Stickmaschinen zum Anbringen von Bändern, Litzen od. dgl. auf einem Stoffgrund mit einem axial verschiebbaren stangenartigen Nadelträger mit einer Nadel für den Stick- oder Nähfaden und einem Stoffdrücker, durch welchen das zu applizierende Band od. dgl. verläuft und welcher um die Achse des Nadelträgers verschwenkbar ist, sowie einem hinter dem Stoffgrund angeordneten Schiffchen für die Aufnahme des Schiffchens- oder Abbindefadens.

Mit Einrichtungen dieser Art werden Bänder, Schnüre, Gimpen oder Litzen auf einem Stoffgrund oder Stickboden befestigt, wobei dafür typisch ist, daß dieses Effektmaterial nur oberhalb des Stickbodens liegt und nur mit Näh-oder Kettstichen mit letzterem verbunden wird. Diese Art der Ausgestaltung eines Stoffgrundes oder Stickbodens wird Soutache-Stickerei genannt und Einrichtungen der eingangs genannten Art können an Stickmaschinen angebracht werden. Durch Nadel- und Schiffchenfaden wird in kurzen Abständen das Effektmaterial mit dem Stickboden verbunden und die verwendeten Fäden sind dabei so fein, daß sie am fertigen Erzeugnis kaum zu sehen sind. Durch diese Technik lassen sich effektvolle Stickereien herstellen. Bei den bisher bekanntgewordenen Soutache-Apparaten, die in Verbindung mit Stickmaschinen verwendet worden sind, ist der als Fadenführer für das Effektmaterial dienende Stoffdrücker nur im bescheidenen Umfang um die Nadel schwenkbar, wodurch die Mustermöglichkeiten erheblich beschränkt sind, da dieser Führer für das Effektmaterial nur so weit geschwenkt werden kann, daß mit Sicherheit vermieden wird, daß das bandförmige oder litzenförmige Effektmaterial in sich verdreht und verwickelt wird, so daß es nicht mehr ordnungsgemäß applizierbar ist.

Ziel und Aufgabe der Erfindung ist es daher, diese bekannten Einrichtungen weiterzuentwickeln und zu vervollkommnen, so daß die bisherige Beschränkung hinsichtlich der Mustermöglichkeit wegen der begrenzten Verdrehung des als Führer für das Effektmaterial dienenden Stoffdrückers zur Gänze aufgehoben ist. Gemäß der Erfindung gelingt die Lösung dieser Aufgabe dadurch, daß der Nadelträger von einer gegenüber demselben verdrehbaren Hohlwelle aufgenommen ist und die dem Stoffgrund bzw. der Stickebene zugewandte Stirnseite dieser Hohlwelle diametral zueinander angeordnete und radial verlaufende Nuten besitzt, in welche Stege eingreifen, die an der Rückseite eines ringscheibenförmigen Halters für den Stoffdrücker vorgesehen sind, und der Halter von der Nadel bzw. dem Nadelträger durchsetzt und mit dem Hubmechanismus für den Stoffdrücker verbunden ist, und zumindest der stirnseitige Abschnitt der Hohlwelle von einer relativ zu derselben verdrehbaren Büchse aufgenommen ist und die Innenwand der Büchse an einander gegenüberliegenden Bereichen sichelartig verlaufende, sich in Umfangsrichtung erstreckende Aussparungen besitzt, deren radiale Erstreckungen gegenläufig ausgebildet sind und der Abstand der Außenflanken der Stege etwas kleiner ist als die Summe aus Außendurchmesser des die Nuten aufweisenden Abschnittes der Hohlwelle und aus der größten radialen Erstreckung einer sichelartigen Aussparung.

Um die Erfindung und ihre Wirkungsweise zu veranschaulichen wird sie anhand eines Ausführungsbeispieles näher erläutert.

Es zeigen:
Fig. 1 einen Längsschnitt durch die Einrichtung;
die Fig. 2 und 3 den Stoffdrücker in Ansicht und Seitensicht, zum Teil geschnitten;
die Fig. 4 eine Draufsicht auf den Stoffdrücker (Schnittlinie IV - IV in Fig. 3);
Fig. 5 den ringscheibenförmigen Halter für den Stoffdrücker von rückwärts gesehen;
die Fig. 6, 7 und 8 Ansichten der Stirnseite der Hohlwelle und der Buchse in verschiedenen relativen Lagen zueinander (Schnittlinie VI - VI in Fig. 3);
die Fig. 9, 10 und 11 Ansicht, Seitensicht und Draufsicht auf das Leitorgan für das Effektmaterial ;
Fig. 12 den Antrieb für den Nadelträger, teilweise geschnitten;
die Fig. 13 und 14 schematisch die Befestigung und Verlegung des Effektmaterials.

Auf einem Maschinengestell einer Stickmaschine, insbesondere auf einem parallel zur Stickebene E verlaufenden Basislineal 1 sind Lagerböcke 2 und 3 vorgesehen, die eine Hohlwelle 4 tragen, deren Achse rechtwinkelig zur Stickebene E steht. Diese Hohlwelle 4 besitzt einen randseitig offenen Kanal 5 und sie nimmt in ihrem inneren Hohlraum 6 einen stangenförmigen Nadelträger 7 auf, der seinerseits einen mittig durchlaufenden Kanal 8 besitzt. An seinem einen Ende trägt der Nadelträger 7 die Nähnadel 10, an seinem anderen Ende ist der Nadelträger mit dem Betätigungsmechanismus (Fig. 12) der Stickmaschine verbunden, durch welchen der Nadelträger 7 periodisch hin- und herbewegt wird. Die Hohlwelle 4 ist gegenüber der Nadelstange 7 verdrehbar gelagert. Um eine solche Drehbewegung auf die Hohlwelle 4 einzuleiten, dient das auf ihr befestigte und mit ihr verbundene Ritzel 12. Ein Wälzlager 14 ist zwischen Lagerbock 3 und Hohlwelle 4 vorgesehen; ein weiteres Lager 52 zwischen dem Nadelträger und der Hohlwelle 4.

Die der Stickebene E zugewandte Stirnseite der Hohlwelle 4 ist von einer Büchse 15 aufgenommen, welche gegenüber der Hohlwelle 4 und dem Lagerbock 2 durch die zwischengeschalteten Wälzlager 16 und 18 verdrehbar ist. Um eine solche Drehbewegung auf die Büchse einzuleiten ist diese mit einem Ritzel 17 fest verbunden.

Die vom Nadelträger 7 zentral durchsetzte Hohlwelle 4 besitzt an der der Stickebene E zugewandten Seite je zwei Nuten 19, die diametral zueinander angeordnet sind und welche radial verlaufen. Die Büchse 15, die den mit den Nuten 19 versehenen Abschnitt der Hohlwelle 4 übergreift, weist an einander gegenüberliegenden Bereichen der Innenwand sichelartig verlaufende Aussparungen 20 auf, die in Umfangsrichtung verlaufen und deren radiale Erstreckungen a gegenläufig zueinander ausgebildet sind. Die Büchse 15 ist gegenüber der Hohlwelle 4 verdrehbar (Pfeil 21 - Fig. 6, 7, 8), so daß, je nach der relativen Lage der beiden erwähnten Teile zueinander, den Nuten 19 der Hohlwelle 4 jeweils unterschiedlich distanzierte Wandabschnitte der sichelförmigen Aussparungen 20 gegenüberliegen.

In diese Nuten 19 der Hohlwelle 4 greifen Stege 22 ein, die an der Rückseite eines ringscheibenförmigen Halters 23 angeordnet sind. Dieser ringscheibenförmige Halter 23 besitzt einen etwa mittig liegenden Ausschnitt 24 und trägt an seiner Vorderseite über den Steg 25 den eigentlichen Stoffdrücker 26 mit einer längsgestreckten Mittelbohrung 27 (Fig. 4) für den Durchtritt der Nadel 10, und dieser Stoffdrücker besitzt auch einen Schenkel 28, der von der Stickebene E abgewandt ist und gegenüber dieser schräg verläuft. Dieser Schenkel 28 ist mit einer weiteren Bohrung 29 ausgestattet, welche in die für die Nadel 10 bestimmte Mittelbohrung 27 mündet.

Der ringscheibenförmige Halter 23 bzw. dessen äußerer Rand liegt in einer Nut 30, die an der Innenseite eines Tragringes 31 vorgesehen ist. Zwischen dieser Nut 30 und dem von ihr aufgenommenen Rand des Halters 23 ist so viel Spiel vorhanden, das dieser Halter 23 innerhalb des Tragringes 31 in seiner Ebene frei beweglich ist. Dieser Träger 31 ist mit einem Schlitten 32 verbunden, der rechtwinkelig zur Stickebene E mit der Stoffdrückerwelle 33 im Rhythmus der Bewegung der Nadel 10 verschiebbar ist. Zu diesem Zweck besitzt die Stoffdrückerwelle 33 einen radial abstehenden Steg 34 mit einer endseitig vorgesehenen Bohrung 35. Mit dem Schlitten 32 ist ein Stift 36 fest verbunden, der die erwähnte Bohrung 35 durchsetzt und über eine Feder 37 mit dem Steg 34 mechanisch gekoppelt ist. Hinter der Stickebene E ist die Schiffchenbahn 38 in herkömmlicher Weise angeordnet.

Die Stege 22 an der Rückseite des ringscheibenförmigen Halters 23 sind so ausgebildet und so bemessen, daß der Abstand A der äußeren Flanken 39 dieser Stege 22 etwas kleiner ist als die Summe aus dem Außendurchmesser D des die Nuten 19 aufweisenden Abschnittes der Hohlwelle 4 und der größten radialen Erstreckung a' einer sichelartigen Aussparung 20 der Buchse 15 (Fig. 6 und 8). Die Höhe h der Stege 22 ist ferner so dimensioniert, daß diese Stege 22 um ein größeres Maß in die Nuten 19 hineinragen, als es der betriebsmäßigen Hubhöhe des Stoffdrückers 26 entspricht.

Die Hohlwelle 4 kragt mit ihren der Stickebene E abgewandten Seite frei über das Basislineal 1 aus und trägt auf diesem auskragenden Abschnitt eine gegenüber der Hohlwelle 4 frei drehbare Spule 40, auf der das Effektmaterial aufgewickelt ist. Ein durch eine Raste 42 gehaltenes Riegelglied 41 ist auf das Ende der Hohlwelle aufgesteckt und sichert die axiale Lage der erwähnten Vorratsspule 40 für das Effektmaterial.

Auf der linken Seite der Spule 40 (bezogen auf Fig. 1) ist über eine Muffe 43 ein Bandleitorgan 44 mit der Hohlwelle 4 fest verbunden. Dieses Bandleitorgan 44 ist in den Fig. 9 bis 11 in verschiedenen Ansichten dargestellt. Es weist eine Scheibe 45 auf, die mit der erwähnten Muffe 43 fest verbunden ist, beispielsweise verschraubt ist. Ober einen Teil des Umfanges dieser Scheibe 45, hier beispielsweise über 90°, ragt ein Auflagestreifen 46 über die Spule 40, und dieser Auflagestreifen 46 besitzt einen gewölbten und schräg verlaufenden Auflaufrand 47. Der freie Längsrand 48 des Auflagestreifens 46 ist etwas hochgebördelt und an der dem Auflaufrand 47 abgewandten freien Ecke des Auflagestreifens 46 ist lösbar ein bezüglich der Scheibe 45 radial angeordneter Drahtbügel 49 angeordnet. Es sei hier vermerkt, daß der Auflagestreifen 46 nicht unbedingt mit einer Scheibe 45 verbunden sein muß. Der Auflagestreifen 46 kann auch in anderer geeigneter Weise mit der Hohlwelle 4 bzw. der Muffe 43 verbunden sein.

Die Ritzel 12 und 17 der Hohlwelle 4 und der Buchse 15 sind über Transmissionsmittel beispielsweise über Ketten, mit einem Antrieb verbunden, wobei dieser Antrieb so gestaltet ist, daß die Antriebsritzel 12 und 17 synchron angetrieben werden können oder aber daß die Antriebsritzel 12 und 17 betriebsmäßig während des Antriebes gegeneinander winkelverstellbar sind. So weit zum Aufbau der Einrichtung.

Im folgenden wird nun die Arbeitsweise der vorstehend erläuterten Einrichtung erklärt: Von einer hier nicht dargestellten Vorratsspule wird der Nähfaden, der zum Verbinden des Effektmaterials mit dem Stickboden dient, durch den zentralen Kanal 8 des Nadelträgers 7 und durch den mittigen Ausschnitt 24 des ringförmigen Halters 23 zur Nadel 10 geführt und ist dort eingefädelt. Das beispielsweise bandförmige Effektmaterial 50 ist auf der Spule 40 aufgewickelt und wird von dort über den Auflagestreifen 46 und den Drahtbügel 49 zum Kanal 5 der Hohlwelle 4 und durch diesen hindurchgeführt und auch durch den Ausschnitt 24 des Halters 23 und dann in die Bohrung 29 des schrägstehenden Schenkels des Stoffdrückers 26 eingefädelt. In der Stickebene E ist ein Stickgrund aufgespannt. Durch die mustermäßig gesteuerte Bewegung des Stickgrundes in der Stickebene E wird sowohl der Nähfaden wie auch das Effektmaterial von ihren Vorratsspulen abgezogen.

Wird nun davon ausgegangen, daß das Effektmaterial vorerst geradlinig von oben nach unten verlegt wird, so führt die Nadel 10 ihre periodische Hin- und Herbewegung (Pfeil 13) aus, während der die Hohlwelle 4 stillsteht, also nicht gedreht wird. Hingegen wird während dieser Bewegung des Nadelträgers im Rhythmus derselben das Ritzel 17 der Büchse 15 hin- und herbewegt, so daß diese Büchse 15 periodisch die aus den Fig. 6 bis 8 ersichtlichen Lagen gegenüber der stillstehenden Hohlwelle 4 einnimmt. Diese Hin- und Herbewegung (Pfeil 21) der Büchse 15 gegenüber der vorerst stillstehenden Hohlwelle 4 bewirkt, daß durch die Flanken der sichelartigen Aussparungen 20 die Stege 22 und damit der ringförmige Halter 23 und mit ihm der Stoffdrücker 26 hin- und herbewegt werden, so daß die Nadel 10 ständig ihre relative Lage innerhalb der Mittelbohrung 28 des Stoffdrückers 26 ändert und somit die Nadel 10 wechselweise während der aufeinanderfolgenden Einstiche seitlich des Effektmaterials in den Stickgrund in der Stickebene E fährt und dort abgebunden wird. Die sich periodisch verändernde Lage zwischen Nadel 10 und Bohrung 27 im Stoffdrücker 26 ist aus den Fig. 6, 7 und 8 erkennbar. Der Nähfaden 51 wird somit über das Effektmaterial 50 im Zick-Zack-Verlauf gespannt und gezogen (Fig. 13). Der Hin- und Herbewegung des Stoffdrückers 26 folgt auch das den Stickgrund tragende, synchrongesteuerte Gatter (Stickrahmen), so daß das Effektmaterial 50 zwischen den einzelnen Einbindungen gerade verläuft.

Es ist nun aber auch möglich, das Effektmaterial 50 mustermäßig in Bögen und Spiralen zu verlegen (Fig. 14). In diesen Fällen wird nun die Hohlwelle 4 angetrieben, wobei die Hohlwelle 4 entweder periodisch hin- und herbewegt wird oder aber fortlaufend den gleichen Drehsinn beibehalten kann. Mit der sich drehenden Hohlwelle 4 bewegt sich auch das Bandleitorgan 44 und der Stoffdrücker 26 synchron mit, so daß während einer solchen ständig fortlaufenden Drehbewegung in einer Richtung Hohlwelle 4, Bandleitorgan 44 und Stoffdrücker 26 ihre relative Lage zueinander beibehalten, wobei im Bedarfsfall, abhängig von der Art und den Eigenschaften des Effektmaterials, der Stoffdrücker die vorstehend beschriebene periodische Hin und Herbewegung durchführt, wobei das Ausmaß des seitlichen Versatzes dieser Bewegung (Fig. 6 bis 8) vom jeweiligen Ausmaß der relativen Verstellung der Buchse 15 gegenüber der Hohlwelle 4 abhängt. Die entsprechenden Steuergrößen und Steuerwerte sind programmierbar und hängen von der Art des Musters und von der Art und von den Eigenschaften des zu verarbeitenden Materials (Effektmaterial) ab. Auch in diesem Falle ist der Stickrahmen synchrongesteuert.

Soll ein Effektmaterial verarbeitet und appliziert werden, das von der Nähnadel durchstochen und vom Nähfaden durchsetzt sein soll, so wird während des Applikationsvorganges Hohlwelle 4 und Büchse 15 synchron angetrieben, so daß diese beiden Teile keine Relativbewegung gegeneinander ausführen und der Stoffdrücker 26 unabhängig von seiner jeweiligen Winkelstellung seine Lage gegenüber der Hohlwelle 4 beibehält.

Es ist dank dieser vorgeschlagenen Konstruktion möglich, den Stoffdrücker 26 praktisch ständig in der einen oder anderen Drehrichtung umlaufen zu lassen, so daß das Effektmaterial, auch wenn es in Bandform vorliegt, in vielfältigen Spiralen und Kreisen verlegt werden kann, ohne daß es durch die ständige Drehbewegung des Stoffdrückers 26 in einer Richtung verwickelt oder verdreht und somit für die Applikation ungeeignet wird.

In einer praktischen Ausführungsform der Erfindung können Einrichtungen der vorstehend beschriebenen Art in großer Zahl auf dem Basislineal 1 nebeneinander angeordnet werden, so das die Stickmaschine mit einer Vielzahl solcher Einrichtungen bestückt ist. Auch ist es möglich, wechselweise mit solchen erfindungsgemäßen Einrichtungen Sticknadeln auf dem Basislineal vorzusehen, welche andere Fäden verarbeiten.

Für den Antrieb der Ritzel 12 und 17 für die Hohlwelle 4 und die Buchse 15 können herkömmliche Antriebe verwendet werden, wobei diese Antriebe so zu gestalten sind, daß während des betriebsmäßigen Einsatzes die beiden erwähnten Ritzel 12 und 17 winkelmäßig gegeneinander versetzt werden können.

## Patentansprüche

1. Einrichtung an Stickmaschinen zum Anbringen von Bändern, Litzen od. dgl. auf einem Stoffgrund mit einem axial verschiebbaren stangenartigen Nadelträger mit einer Nadel für den Stick- oder Nähfaden und einem Stoffdrücker, durch welchen das zu applizierende Band od. dgl. verläuft und welcher um die Achse des Nadelträgers verschwenkbar ist, sowie einem hinter dem Stoffgrund angeordneten Schiffchen für die Aufnahme des Schiffchens- oder Abbindefadens, dadurch gekennzeichnet, daß der Nadelträger (7) von einer gegenüber demselben verdrehbaren Hohlwelle (4) aufgenommen ist und die dem Stoffgrund bzw. der Stickebene (E) zugewandte Stirnseite dieser Hohlwelle (4) diametral zueinander angeordnete und radial verlaufende Nuten (9) besitzt, in welche Stege (22) eingreifen, die an der Rückseite eines ringscheibenförmigen Halters (23) für den Stoffdrücker (26) vorgesehen sind, und der Halter (23) von der Nadel bzw. dem Nadelträger (7) durchsetzt und mit dem Hubmechanismus (33) für den Stoffdrücker (23) verbunden ist, und zumindest der stirnseitige Abschnitt der Hohlwelle (4) von einer relativ zu derselben verdrehbaren Büchse (15) aufgenommen ist und die Innenwand der Büchse (15) an einander gegenüberliegenden Bereichen sichelartig verlaufende, sich in Umfangsrichtung erstreckende Aussparungen (20) besitzt, deren radiale Erstreckungen (a) gegenläufig ausgebildet sind und der Abstand (A) der Außenflanken (39) der Stege (22) etwas kleiner ist als die Summe aus Außendurchmesser (D) des die Nuten (19) aufweisenden Abschnittes der Hohlwelle (4) und aus der größten radialen Erstreckung (a') einer sichelartigen Aussparung (20).

2. Einrichtung nach Anspruch 1, dadurch gekennzeichnet, das der Rand des ringscheibenförmigen Halters (23) von einer Nut (30) aufgenommen ist, die innseitig an einem Tragring (31) vorgesehen ist, und dieser Tragring (31) mit einem Schlitten (32) verbunden ist, der mit dem Hubmechanismus (33) für den Stoffdrücker (26) in Wirkverbindung steht, und zwischen der Nut (30) und dem von ihr aufgenommenen Rand des Halters (23) ein die freie Bewegung desselben in dessen Ebene zulassendes Spiel vorhanden ist.

3. Einrichtung nach Anspruch 1, dadurch gekennzeichnet, daß die Stege (22) - in Achsrichtung der Hohlwelle (4) gesehen - um ein größeres Ausmaß in die Nuten (29) ragen, als es der Hubhöhe des Stoffdrückers (26) entspricht.

4. Einrichtung nach Anspruch 1, dadurch gekennzeichnet, daß der Stoffdrücker (26) einen von der Stickebene (E) weggerichteten Schenkel (28) aufweist mit einer ihn durchsetzenden Bohrung (29), welche in die die Nadel (10) aufnehmende Bohrung (27) des Stoffdrückers (26) mündet und durch welche das zu applizierende Band od. dgl. führbar ist.

5. Einrichtung nach Anspruch 1, dadurch gekennzeichnet, daß der Nadelträger (7) eine ihn längs durchsetzende Bohrung (8) zur Durchführung des Stick- oder Nähfadens besitzt.

6. Einrichtung nach Anspruch 1, dadurch gekennzeichnet, daß die Hohlwelle (4) eine längsverlaufende, vorzugsweise nach außen offene Nut (5) besitzt zum Hindurchführen des zu applizierenden Bandes od. dgl.

7. Einrichtung nach Anspruch 1, dadurch gekennzeichnet, daß das der Stickebene (E) abgewandte Ende der Hohlwelle (4) einen gegenüber derselben frei drehbaren Spulenkörper (40) trägt, auf welchem das zu applizierende Band od. dgl. aufgewickelt ist.

8. Einrichtung nach Anspruch 1 und 7, dadurch gekennzeichnet, daß mit der Hohlwelle (4) fest verbunden und auf der der Stickebene (E) zugewandten Seite des Spulenkörpers (40) und diesem unmittelbar benachbart, ein mehrfach gebogener, als Leitorgan (44) für das vom Spulenkörper (40) abzuziehende, und der Nut (5) der Hohlwelle (4) zuzuführende Band dienender Streifen (46, 49) angeordnet ist.

9. Einrichtung nach Anspruch 1, dadurch gekennzeichnet, daß die Hohlwelle (4) und die Buchse (15) je mit einem Antriebsrad, vorzugsweise mit einem Ritzel (12, 17) verbunden sind, welche mit einem Antrieb in Wirkverbindung stehen, wobei das eine Antriebsrad (12) gegenüber dem anderen Antriebsrad (17) relativ verdrehbar ist.

10. Einrichtung nach Anspruch 1, dadurch gekennzeichnet, daß der ringscheibenförmige Halter (23) einen mittleren Ausschnitt (24) aufweist, durch welchen sowohl der Nähfaden (51) wie auch das zu applizierende Band od. dgl. (50) geführt ist.

11. Einrichtung nach einem der vorstehenden Ansprüche, dadurch gekennzeichnet, daß bei der Fixierung des Effektmaterials (50) mittels einer Zick-Zack-Naht (51) dem den Stickgrund tragenden, die Musterbewegungen ausführenden Stickrahmen eine der Stichweite (W) entsprechende Hin- und Herbewegung überlagert ist (Fig. 13).

## Claims

1. Device on embroidery machines for applying ribbons, braids or the like on a material base, with an axially displaceable bar-like needle carrier with a needle for the embroidery or sewing thread, and a material presser bar through which runs the ribbon or the like to be applied and which can swivel around the axis of the needle carrier, as well as a shuttle which is arranged behind the material base and is for housing the shuttle thread or the tying off thread, characterized in that the needle carrier (7) is housed by a hollow shaft (4) which is rotatable in relation to the former and the face, facing the material base or the embroidery plane (E), of this hollow shaft (4) has grooves (9) which extend radially and are arranged diametrically to each other, into which grooves there engage webs (22) which are provided on the back of a ring-disc-shaped holder (23) for the material presser bar (26), and the holder (23) is penetrated by the needle or the needle carrier (7) and is connected to the lifting mechanism (33) for the material presser bar (23), and the end-face portion at least of the hollow shaft (4) is housed by a bush (15) which is rotatable in relation to the former and the inside wall of the bush (15) has, on opposite areas, recesses (20) which are sickle-like and extend in the circumferential direction, the radial extensions (a) of these recesses being designed to run in opposite directions and the spacing (A) of the external flanks (39) of the webs (22) being somewhat smaller than the total composed of the outer diameter (D) of the section of the hollow shaft (4) which has the grooves (19) and out of the largest radial extension (a') of a sickle-like recess (20).

2. Device in accordance with claim 1, characterized in that the edge of the ring-disc-shaped holder 123) is received by a groove (30) which is provided inside on a bearing ring (31) and this bearing ring (31) is connected to a carriage (32) which is in an operative connection with the lifting mechanism (33) for the material presser bar (26), and between the groove (30) and the holder (23) edge which is received by the former there is a clearance permitting the free movement of the holder in its plane.

3. Device in accordance with claim 1, characterized in that the webs (22) - viewed in the axial direction of the hollow shaft (4) - project into the grooves (29) by a greater extent than corresponds to the height of lift of the material presser bar (26).

4. Device in accordance with claim 1, characterized in that the material presser bar (26) has a leg (28) which is directed away from the embroidery plane (E) and has a bore (29) penetrating through it, this bore opening into the material presser bar (26) bore (27) for receiving the needle (10), and the ribbon or the like to be applied being able to be guided through the afore-mentioned bore (29).

5. Device in accordance with claim 1, characterized in that the needle carrier (7) has a bore (8) which travels longitudinally through it and is for the passage of the embroidery or sewing thread.

6. Device in accordance with claim 1, characterized in that the hollow shaft (4) has a groove (5) which runs longitudinally, is preferably open to the outside and is for the through conduct of the ribbon or the like to be applied.

7. Device in accordance with claim 1, characterized in that the end of the hollow shaft which is turned away from the embroidery plane (E) bears a spool (40) which is freely rotatable in relation to the hollow shaft and on which spool is wound the ribbon or the like to be applied.

8. Device in accordance with claim 1 and 7, characterized in that a strip (46, 49) with multiple curves and serving as a guide member (44) for the ribbon to be drawn off the spool (40) and fed to the groove (5) of the hollow shaft (4), is securely connected to the hollow shaft (4) and is arranged on the side of the spool (40) which is facing the embroidery plane (E), immediately adjacent to the afore-mentioned spool.

9. Device in accordance with claim 1, characterized in that the hollow shaft (4) and the bush (15) are each connected to a driving gear, preferably to a pinion (12, 17) which driving gears are in an operative connection with a drive, one driving gear (12) being relatively rotatable in relation to the other driving gear (17).

10. Device in accordance with claim 1, characterized in that the ring-disc-shaped holder (23) has a middle opening (24) through which both the sewing thread (51) and the ribbon or the like (50) to be applied are conducted.

11. Device in accordance with one of the preceding Claims, characterized in that during the fixing of the effect material (50) by means of zigzag stitches to the embroidery frame bearing the embroidery base and executing the pattern movements, a to-and-fro movement corresponding to the stitch width (W) is superimposed.

## Revendications

1. Dispositif pour machines à broder, pour apposer des bandes, des galons ou éléments analogues sur un tissu de base, avec un support d'aiguille en forme de tige pouvant se déplacer axialement, avec une aiguille pour le fil à broder ou à coudre et un poussoir de tissu à travers lequel passe la bande ou élément analogue à appliquer et qui peut pivoter autour de l'axe du support d'aiguille, ainsi qu'une navette disposée derrière le tissu de base pour recevoir le fil de navette ou de ligature, caractérisé en ce que le support d'aiguille (7) est supporté par un arbre creux (4) pouvant tourner par rapport à celui-ci, que la face frontale de cet arbre creux (4) tournée vers le tissu de base ou le plan de broderie (E) présente des rainures (9) disposées radialement et opposées diamétralement l'une à l'autre, dans lesquelles engrènent des nervures (22) qui sont disposées sur la face postérieure d'un support (23) en forme de disque annulaire pour le poussoir de tissu (26) et que le support (23) est traversé par l'aiguille ou le support d'aiguille (7) et est relié au mécanisme de levée (33) pour le poussoir à tissu (23) et qu'au moins la section frontale de l'arbre creux (4) est supportée par une buselure (15) pouvant tourner relativement par rapport à celui-ci et que la paroi intérieure de la buselure (15) présente des cavités (20) s'étendant dans le sens de la périphérie et disposées en forme de faucille dans des zones opposées l'une à l'autre et dont les extensions radiales (a) sont opposées, tandis que la distance (A) des flancs extérieurs (39) des nervures (22) est un peu plus petite que la somme du diamètre extérieur (D) de la section de l'arbre creux (4) présentant les rainures (19) et de la plus grande extension radiale (a') d'une cavité (20) en forme de faucille.

2. Dispositif selon la revendication 1, caractérisé en ce que le bord du support (23) en forme de disque annulaire est repris dans une rainure (30) qui est prévue sur la face intérieure d'un anneau de support (31), et que cet anneau de support (31) est relié à un coulisseau (32) qui est en liaison fonctionnelle avec le mécanisme de levage (33) pour le poussoir à tissu (26), et qu'il existe entre la rainure (30) et le bord du support (23) y introduit un jeu permettant le libre déplacement de celui-ci dans son plan.

3. Dispositif selon la revendication 1, caractérisé en ce que les nervures (22) pénètrent dans une plus grande mesure dans les rainures (29) quand on les regarde dans la direction de l'axe de l'arbre creux (4), que ce qui correspond à la hauteur de levée du poussoir à tissu (26).

4. Dispositif selon la revendication 1, caractérisé en ce que le poussoir à tissu (26) présente une branche (28) s'écartant du plan de broderie (E) avec un alésage (29) traversant celle-ci qui débouche dans l'alésage (27) du poussoir à tissu (26) recevant l'aiguille (10) et à travers lequel on peut guider la bande ou élément analogue à appliquer.

5. Dispositif selon la revendication 1, caractérisé en ce que le support d'aiguille (7) possède un alésage (8) longitudinal et de part en part, permettant le passage du fil de broderie ou de couture.

6. Dispositif selon la revendication 1, caractérisé en ce que l'arbre creux (4) présente une rainure (5) disposée longitudinalement et ouverte de préférence vers l'extérieur pour permettre d'y insérer la bande ou élément analogue à appliquer.

7. Dispositif selon la revendication 1, caractérisé en ce que l'extrémité de l'arbre creux (4) opposée au plan de broderie (E) supporte un corps de bobine (40) pouvant tourner librement par rapport à celui-ci et sur lequel est enroulée la bande ou l'élément analogue à appliquer.

8. Dispositif selon les revendications 1 et 7, caractérisé en ce qu'une lame (46, 49) pliée plusieurs fois et servant d'organe de guidage (44) pour la bande à tirer du corps de bobine (40) et à amener à la rainure (5) de l'arbre creux (4) est montée sur le côté du corps de bobine (40) tourné vers le plan de broderie (E) et immédiatement voisin de celui-ci, et est fixée rigidement à l'arbre creux (4).

9. Dispositif selon la revendication 1, caractérisé en ce que l'arbre creux (4) et la buselure (15) sont connectés l'un et l'autre à une roue d'entraînement qui est, de préférence, un pignon (12, 17) qui sont en liaison fonctionnelle avec une transmission, tandis qu'une roue de transmission (12) peut tourner relativement par rapport à l'autre roue de transmission (17).

10. Dispositif selon la revendication 1, caractérisé en ce que le support (23) en forme de disque annulaire présente une découpe centrale (24), à travers laquelle le fil de couture (51) ainsi que la bande ou élément analogue à appliquer (50) sont guidés.

11. Dispositif selon l'une des revendications précédentes, caractérisé en ce qu'un mouvement de va-et-vient correspondant à la largeur de broderie (W) est superposé au cadre de broderie exécutant le mouvement du patron et portant la pièce à broder suivant une couture en zigzag (51) au cours de la fixation du matériau décoratif (50).
